# FASCICULE DE BREVET EUROPEEN

(11) **EP 2 578 515 B1**
(45) Date de publication et mention de la délivrance du brevet: **14.05.2014**
(21) Numéro de dépôt: 12184605.9
(22) Date de dépôt: 17.09.2012
(51) Int. Cl.: B65D 81/07

(54) **Elément pour placer un objet fragile en suspension et ensemble comprenant un tel élément**
Member for placing a fragile object in suspension and assembly comprising such an element
Element zum Aufhängen eines zerbrechlichen Gegenstands, und Einheit mit einem solchen Element

(30) Priorité: 03.10.2011 FR 1158897
(43) Date de publication de la demande: 10.04.2013
(73) Titulaire: Plastmold, 71100 Chalon Sur Saone (FR)
(72) Inventeur: Staphane Roland, 71640 Givry (FR)
(74) Mandataire: Chevalier, Renaud Philippe

(56) Documents cités:
- EP-A1- 2 241 516
- DE-U1-202006 002 329
- US-B1- 6 889 839

## Description

La présente invention concerne un élément pour composer un emballage destiné à placer au moins un objet fragile en suspension. Par ailleurs, la présente invention concerne un ensemble pour placer au moins un objet fragile en suspension dans un emballage et comprenant un tel élément.

La présente invention trouve notamment application dans le domaine de l'emballage d'objets fragiles en suspension, en particulier pour le transport et le stockage d'objets fragiles. Dans la présente demande, le terme « objet fragile » désigne un objet susceptible d'être détérioré par un choc ou par un frottement. Comme exemple d'objet fragile, on peut citer de manière non exhaustive un composant d'horlogerie, une pièce de bijouterie ou de joaillerie, un instrument de précision, une substance chimique etc.

WO2006028933 décrit un emballage à suspension de l'art antérieur qui comprend deux membranes, deux bagues rigides soudées sur les membranes, un boîtier enveloppant les membranes et deux supports pour lier les bagues rigides au boîtier. En service, l'objet fragile est suspendu entre les deux membranes et enveloppé par le boîtier.

Cependant, les opérations de solidarisation de chaque membrane à une bague rigide respective nécessitent de tendre la membrane préalablement et avec sa tension de service, de placer la membrane contre la bague rigide, de « coller » convenablement la membrane à la bague rigide, puis de découper la membrane aux dimensions exactes de la bague rigide en ôtant une bande périphérique utilisée pour maintenir la tension de la membrane pendant le collage. Ces opérations de solidarisation sont donc difficiles et longues à réaliser et elles peuvent conduire à des défauts de solidarisation ou à des défauts de tension d'une membrane.

La présente invention vise notamment à résoudre, en tout ou partie, les problèmes mentionnés ci-avant.

A cet effet, l'invention a pour objet un élément, pour composer un emballage destiné à placer au moins un objet fragile en suspension, l'élément comprenant au moins :
- une membrane élastiquement déformable et adaptée pour recevoir au moins un objet fragile ; et
- un organe de maintien de forme globalement annulaire et destiné à maintenir la membrane en position de suspension, la membrane étant solidarisée à l'organe de maintien ;
l'élément étant **caractérisé en ce que** l'organe de maintien comprend au moins deux segments, chaque segment étant solidarisé à la membrane, les segments étant rendus mobiles au moins entre :
- une configuration de repos, dans laquelle chaque distance entre deux segments consécutifs est relativement petite ; et
- une configuration de service, dans laquelle chaque distance entre deux segments consécutifs est relativement grande ;
la tension de la membrane en configuration de service étant supérieure à la tension de la membrane en configuration de repos.

En d'autres termes, la membrane est solidarisée à une sorte de bague divisée en plusieurs segments qui peuvent être écartés pour augmenter la tension de la membrane.

Dans la présente demande, le terme « consécutifs » s'applique à deux segments qui sont considérés consécutivement suivant le contour annulaire de l'organe de maintien.

Dans la présente demande, le terme « membrane » désigne un élément présentant une superficie étendue et une certaine élasticité. Une telle membrane peut être coulée ou thermoformée avec une préforme. Une telle membrane peut être composée d'un matériau tel que le silicone. Une telle membrane n'est pas nécessairement continue ; au contraire elle peut présenter une pluralité d'orifices, par exemple de formes circulaires ou en losanges. Alternativement, une telle membrane pourrait être formée par un filet composé de fils relativement élastiques.

Ainsi, un tel élément permet d'augmenter la tension de la membrane en tirant sur les parties de bague dans des sens opposés. Par conséquent, un opérateur peut aisément fixer la membrane sur les segments sans tension préalable. La membrane se trouve alors en configuration de repos, dans laquelle elle peut par exemple avoir la tension générée par son poids propre. Puis, un opérateur peut appliquer une tension déterminée à la membrane, en écartant les segments jusqu'à une configuration de service.

Selon un mode de réalisation de l'invention, en configuration de repos, des segments consécutifs sont liés deux à deux par des portions sécables, les segments étant rendus mobiles par rupture des portions sécables.

Ainsi, de tels segments sont maintenus en configuration de repos par les portions sécables, ce qui facilite la solidarisation de la membrane à l'organe de maintien.

Selon un mode de réalisation de l'invention, en configuration de repos, l'organe de maintien a globalement la forme d'un rectangle, de préférence aux sommets arrondis.

Ainsi, un tel organe de maintien peut être monté dans un boîtier parallélépipédique à base rectangle.

Selon un mode de réalisation de l'invention, l'organe de maintien comprend au moins quatre segments.

Ainsi, un tel organe de maintien permet de tendre la membrane suivant plusieurs directions.

Selon un mode de réalisation de l'invention, l'organe de maintien comporte quatre segments, chaque segment formant substantiellement une moitié d'un petit côté du rectangle et une moitié d'un grand côté du rectangle.

En d'autres termes, chaque segment a globalement la forme d'un « L ».

Ainsi, un tel organe de maintien permet de tendre la membrane de manière équilibrée ou isotrope.

Selon un mode de réalisation de l'invention, la membrane est solidarisée à l'organe de maintien au niveau d'une région périphérique de la membrane, de préférence au niveau des bords de la membrane.

Ainsi, un tel élément permet de tendre la membrane dans toute sa superficie.

Selon une variante de l'invention, les segments sont en matériau plastique de synthèse, de préférence en un matériau sélectionné parmi les polypropylènes, les polycarbonate, les polyéthylènes et les polyamides. Ainsi, de tels segments ont une résistance mécanique relativement grande pour une masse faible.

Selon une variante de l'invention, l'organe de maintien et la membrane sont solidarisés par collage au moyen d'un produit adhésif, par thermocollage, par thermosoudage, par soudage au laser, par soudage à ultrasons ou par encliquetage élastique. Ainsi, de tels procédés permettent une solidarisation efficace de la membrane sur les segments.

En particulier, pour l'encliquetage élastique, l'organe de maintien comprend deux organes de formes complémentaires qui sont solidarisés par encliquetage élastique en emprisonnant une partie de la membrane, par exemple le bord périphérique de la membrane. Ainsi, l'organe de maintien et la membrane sont solidarisés.

Par ailleurs, l'invention a pour objet un ensemble, pour placer au moins un objet fragile en suspension dans un emballage, l'ensemble comprenant au moins :
- deux éléments selon l'invention ;
- un boîtier adapté pour envelopper les éléments totalement ou partiellement ; et
- deux supports adaptés pour lier les éléments au boîtier, chaque support comprenant des moyens de fixation pour fixer un élément respectif en configuration de service, les supports étant agencés de façon à placer deux membranes respectives en configuration de service à proximité et en face l'une de l'autre.

Ainsi, un opérateur peut assembler l'ensemble en plaçant chaque élément en configuration de service, donc en mettant en tension chaque membrane, ce qui rend rapidement l'ensemble opérationnel.

Selon un mode de réalisation de l'invention, les supports sont agencés de façon à disposer deux membranes respectives mutuellement en parallèle, et de préférence en contact.

Ainsi, un tel agencement des membranes permet de suspendre correctement la plupart des objets fragiles à protéger.

Selon un mode de réalisation de l'invention, les membranes sont substantiellement planes.

Ainsi, de telles membranes permettent de suspendre de nombreux objets fragiles qui présentent des formes diverses.

Selon un mode de réalisation de l'invention, les membranes ont une forme substantiellement courbe.

En d'autres termes, les membranes ont la forme d'une surface gauche. Par exemple, les membranes peuvent avoir la forme d'une portion angulaire de cylindre.

Ainsi, de telles membranes permettent de suspendre des objets fragiles ayant une forme particulière.

Selon un mode de réalisation de l'invention, les moyens de fixation sont adaptés pour réaliser un encliquetage élastique et réversible d'un élément sur un support respectif.

Ainsi, des tels moyens de fixation permettent de fixer rapidement un élément sur son support, mais aussi de le démonter rapidement dans le but de remplacer un élément usagé tout en conservant le boîtier.

Selon un mode de réalisation de l'invention, chaque segment comporte une partie d'encliquetage s'étendant en saillie sur une face opposée à la membrane ; et les moyens de fixation sont formés par au moins une gorge d'encliquetage adaptée pour loger chaque partie d'encliquetage.

Ainsi, un tel encliquetage permet de fixer rapidement les segments sur le(s) support(s).

Selon un mode de réalisation de l'invention, les moyens de fixation s'étendent de manière globalement annulaire, les moyens de fixation ayant des dimensions supérieures respectivement aux dimensions d'un organe de maintien respectif en configuration de repos.

Ainsi, de tels moyens de fixation permettent de fixer les segments avec les écartements requis pour placer la membrane en configuration de service.

Selon un mode de réalisation de l'invention, les segments sont déplacés entre la configuration de repos et la configuration de service sur une distance comprise entre 0,5 mm et 100 mm, de préférence entre 4 mm et 100 mm, de préférence encore entre 8 mm et 40 mm.

Ainsi, une telle distance permet d'assurer une tension adaptée au service de chaque membrane.

Selon une variante de l'invention, le boîtier est en carton. Ainsi, un tel ensemble peut être utilisé pour un envoi postal.

Selon une variante de l'invention, le boîtier est en matériau plastique de synthèse. Ainsi, un tel ensemble offre une résistance mécanique et une étanchéité importante.

Selon une variante de l'invention, l'ensemble comprend au moins quatre éléments, groupés deux à deux, par exemple empilés. Ainsi, un tel groupement permet de suspendre indépendamment plusieurs objets fragiles dans un même ensemble.

La présente invention sera bien comprise et ses avantages ressortiront aussi à la lumière de la description qui va suivre, donnée uniquement à titre d'exemple non limitatif et faite en référence aux dessins annexés, dans lesquels :
- la figure 1 est une vue de dessous d'un élément conforme à un premier mode de réalisation de l'invention ;
- la figure 2 est une vue en perspective assemblée de dessus de l'élément de la figure 1 ;
- la figure 3 est une vue en perspective éclatée, tronquée par le plan III à la figure 2 et suivant un angle différent de la figure 2 ;
- la figure 4 est une vue en coupe d'une partie d'un ensemble conforme à un premier mode de réalisation de l'invention et comprenant l'élément de la figure 1, en cours d'assemblage ;
- la figure 5 est une vue similaire à la figure 1 de la partie d'ensemble de la figure 4 à l'état assemblé ;
- la figure 6 est une vue en perspective d'un élément conforme à un deuxième mode de réalisation de l'invention, avant son assemblage ;
- la figure 7 est une vue similaire à la figure 6 de l'élément de la figure 6 en cours d'assemblage ;
- la figure 8 est une vue en perspective, suivant un angle différent de la figure 7, d'un ensemble conforme à un deuxième mode de réalisation de l'invention et comprenant l'élément de la figure 6 et un élément conforme au deuxième mode de réalisation de l'invention ;
- la figure 9 est une vue en perspective d'un ensemble conforme à un troisième mode de réalisation de l'invention ;
- la figure 10 est une vue en perspective tronquée suivant le plan X à la figure 9 et suivant un angle différent ;
- la figure 11 est une vue similaire à la figure 10 d'un ensemble conforme à un quatrième mode de réalisation de l'invention ;
- la figure 12 est une vue en perspective tronquée suivant le plan XII à la figure 11 et suivant un angle différent ;
- la figure 13 est une vue similaire à la figure 2 d'un élément conforme à un cinquième mode de réalisation de l'invention ;
- la figure 14 est une vue en perspective, suivant un angle différent de la figure 13, du détail XIV à la figure 13 ; et
- la figure 15 est vue en perspective du dessous suivant la flèche XV à la figure 14.

Les figures 1 et 2 illustrent un élément 1 qui peut former un composant d'emballage destiné à placer un objet fragile en suspension, de façon à protéger cet objet fragile des chocs et frottements lors de son transport et/ou de son stockage.

L'élément 1 comprend une membrane 2 élastiquement déformable. La membrane 2 est plane. La membrane 2 est adaptée pour recevoir un objet fragile, en appui sur la membrane 2. L'élément 1 comprend en outre un organe de maintien 3 qui a notamment pour fonction de maintenir la membrane 2 en position de suspension.

L'organe de maintien 3 a une forme globalement annulaire. Dans la configuration illustrée à la figure 2, l'organe de maintien 3 a globalement la forme d'un rectangle aux sommets arrondis. Le contour de la membrane 2 a la même forme que le contour de l'organe de maintien 3.

Comme le montre la figure 3, la membrane 2 est solidarisée à l'organe de maintien 3 au niveau d'une surface de liaison 4 plane. La membrane 2 est solidarisée à l'organe de maintien 3 au niveau d'une région périphérique de la membrane 2, ici au niveau des bords de la membrane 2. En pratique, l'organe de maintien 3 et la membrane 2 peuvent être solidarisés par collage au moyen d'un produit adhésif, par thermocollage, par thermosoudage, par soudage au laser, par soudage à ultrasons ou par encliquetage élastique.

L'organe de maintien 3 comprend quatre segments 3.1, 3.2, 3.3 et 3.4. Chaque segment 3.1, 3.2, 3.3 ou 3.4 forme substantiellement une moitié d'un petit côté du rectangle, que forme le contour de l'organe de maintien 3, et une moitié d'un grand côté du rectangle. Les segments sont en matériau plastique de synthèse, par exemple en un matériau sélectionné parmi les polypropylènes, les polycarbonate, les polyéthylènes et les polyamides.

Chaque segment 3.1, 3.2, 3.3 ou 3.4 est solidarisé à la membrane 2 de manière individuelle, c'est-à-dire indépendamment des autres segments, respectivement 3.1, 3.2, 3.3 et 3.4. Après solidarisation de chaque segment 3.1, 3.2, 3.3 ou 3.4 à la membrane 2, la membrane 2 est solidarisée à l'organe de maintien 3.

Les figures 4 et 5 illustrent une partie d'un ensemble 20 qui a notamment pour fonction de placer un objet fragile en suspension dans un emballage.

L'ensemble 20 comprend l'élément 1 et un élément semblable non représenté. L'ensemble 20 comprend en outre un boîtier non représenté qui est adapté pour envelopper totalement les éléments 1 et équivalent. L'ensemble 20 comprend en outre deux supports, dont l'un porte la référence 22 aux figures 4 et 5. Le support 22 est adapté pour lier l'élément 1 au boîtier non représenté.

À cet effet, le support 22 comprend des moyens de fixation pour fixer l'élément 1 en configuration de service (figure 5). Les moyens de fixation sont adaptés pour réaliser un encliquetage élastique et réversible de l'élément 1 sur le support 22.

Dans l'exemple des figures 4 et 5, le segment 3.1 comporte, sur sa face opposée à la surface de liaison 4, une partie d'encliquetage 6.1 s'étendant en saillie, à l'opposé de la membrane 2. De même, le segment 3.4 comporte, sur sa face opposée à la surface de liaison 4, une partie d'encliquetage 6.4.

Les parties d'encliquetage 6.1 et 6.4 s'étendent respectivement suivant une forme en « L » des segments 3.1 et 3.4. Les moyens de fixation du support 22 sont formés par des gorges d'encliquetage 23.1 et 23.4, lesquelles sont adaptées pour loger chaque partie d'encliquetage 6.1 et 6.4.

Les supports 22 et équivalent sont agencés de façon à placer deux membranes respectives 2 et équivalent en configuration de service (figure 5) à proximité et en face l'une de l'autre. Les supports 22 et équivalent sont ici agencés de façon à disposer les deux membranes 2 et équivalent mutuellement en parallèle et très proches. En service, l'objet fragile est immobilisé entre la membrane 2 et une membrane semblable appartenant à un élément semblable à l'élément 1. Les deux membranes sont ici substantiellement planes.

Comme le montrent les figures 4 et 5, les segments 3.1, 3.2, 3.3 et 3.4 sont rendus mobiles entre :
- une configuration de repos (figure 4), dans laquelle chaque distance entre deux segments consécutifs est relativement petite ; et
- une configuration de service (figure 5), dans laquelle chaque distance entre deux segments consécutifs est relativement grande.

Ainsi, comme le montre la comparaison des figures 4 et 5, dans la configuration de repos (figure 4), une distance dite de repos d entre les segments 3.4 et 3.1 est relativement petite, tandis que, dans la configuration de service (figure 5), une distance dite de service D entre les segments consécutifs 3.4 et 3.1 est relativement grande. En d'autres termes, la distance de service D est supérieure à la distance de repos d.

Par conséquent, la superficie de la membrane 2 en configuration de repos est inférieure à la superficie de la membrane 2 en configuration de service. Donc, la tension de la membrane 2 en configuration de service (figure 5) est supérieure à la tension de la membrane 2 en configuration de repos (figure 4). En d'autres termes, si l'on compare la tension de la membrane 2 en configuration de service (figure 5) à la tension de la membrane 2 en configuration de repos (figure 4), on constate que la membrane 2 est plus tendue en configuration de service (figure 5) qu'en configuration de repos (figure 4).

Comme le montre la figure 4, en configuration de repos, les segments consécutifs 3.4 et 3.1 sont liés deux à deux par une portion sécable 3.41. De même, les segments consécutifs 3.1-3.2, 3.2-3.3 et 3.3-3.4 sont liés deux à deux par des portions sécables respectives non représentées. Comme le montre la figure 5, des segments consécutifs 3.4 et 3.1 et équivalents sont rendus mobiles par rupture de la portion sécable 3.41 et équivalent.

Pour assembler l'ensemble 20, un opérateur déplace les segments 3.1, 3.2, 3.3, 3.4, initialement en configuration de repos, en tirant suivant les flèches illustrées à la figure 1. Puis, l'opérateur insère chaque partie d'encliquetage 6.1, 6.4 et équivalent dans les gorges d'encliquetage 23.1, 23.4 et équivalent. En configuration de service, chaque partie d'encliquetage 6.1 ou 6.4 est encliquetée dans une gorge d'encliquetage respective 23.1 ou 23.4.

Les moyens de fixation, ici les gorges d'encliquetage 23.1 et 23.4, ont des dimensions supérieures respectivement aux dimensions d'un organe de maintien respectif 3 en configuration de repos (figure 4). En d'autres termes, les segments 3.1, 3.2, 3.3 et 3.4 doivent être écartés pour fixer l'organe de maintien 3 sur le support 22. En pratique, les segments 3.1 et 3.4 peuvent être déplacés entre la configuration de repos (figure 4) et la configuration de service (figure 5) sur des distances L3.1 et L3.4 d'environ 5 mm.

Après l'assemblage de chaque segment 3.1, 3.2, 3.3 ou 3.4 sur le support 22, un opérateur fixe le support 22 au boîtier non représenté.

Les figures 6, 7 et 8 illustrent deux éléments 101.1 et 101.2 et un ensemble 120 conformes à un deuxième mode de réalisation de l'invention. Les éléments 101.1 et 101.2 sont représentés en configuration de repos à la figure 6 et à la figure 7 et en configuration de service à la figure 8. L'ensemble 120 est représenté en configuration de service à la figure 8.

Dans la mesure où les éléments 101.1 et 101.2 et l'ensemble 120 sont similaires respectivement à l'élément 1 et à l'ensemble 20, la description de l'élément 1 et de l'ensemble 20 donnée ci-avant en relation avec les figures 1 à 5 peut être transposée aux éléments 101.1 et 101.2 et à l'ensemble 120, à l'exception des différences notables énoncées ci-après.

Un élément ou un composant de l'élément 101.1 ou 101.2 et de l'ensemble 120 identique ou correspondant, par sa structure ou par sa fonction, respectivement à un élément ou à un composant de l'élément 1 ou de l'ensemble 20 porte la même référence numérique augmentée de 100.

On définit ainsi deux éléments 101.1 et 101.2, deux membranes 102.1 et 102.2, deux organes de maintien 103.1 et 103.2 et deux supports 122.1 et 122.2.

L'élément 101.1 ou 101.2 diffère de l'élément 101, car les membranes 102.1 ou 102.2 ont une forme substantiellement courbe en configuration de service. Dans l'exemple des figures 6, 7 et 8, les membranes 102.1 et 102.2 ont la forme de demi-cylindres.

Comme le montre la figure 6, la membrane 102.1 est solidarisée à plat sur l'organe de maintien 103.1. En d'autres termes, en configuration de repos, la membrane 102.1 et l'organe de maintien ont une forme rectangulaire plane, mais pas encore courbe.

Comme le montre la comparaison entre les figures 7 et 8, pour passer de la configuration de repos (figure 7) à la configuration de service (figure 8), un opérateur fixe l'organe de maintien 103.1 sur le support 122.1, ce qui tend la membrane 102.1. La tension de la membrane 102.1 en configuration de service (figure 8) est supérieure à la tension de la membrane 102.1 en configuration de repos (figure 6 et 7).

Pour cela, l'opérateur rompt des portions sécables qui relient deux à deux les segments composant l'organe de maintien 103.1. Compte tenu de l'échelle des figures 6, 7 et 8, les segments et les portions sécables les reliant deux à deux ne sont pas représentées sur les figures 6, 7 et 8. Chaque segment est fixé au support 122.1 par encliquetage élastique de pattes 106 dans des orifices correspondants 107. Les pattes 106 forment des parties d'encliquetage.

Lorsque chaque élément 101.1 et 101.2 est monté en configuration de service (figure 8), les élements 101.1 et 101.2 coopèrent pour protéger un objet fragile entre les membranes 102.1 et 102.2.

L'élément 101.2 diffère de l'élément 101.1, notamment car il présente un logement 124 adapté pour recevoir l'élément 101.1 lors du transport d'un objet fragile. Comme l'élément 101.1, l'élément 101.2 a une forme courbe en demi-cylindre, mais son diamètre est légèrement supérieur à celui du demi-cylindre formant l'élément 101.1.

Les figures 9 et 10 illustrent un ensemble 320 conforme à un troisième mode de réalisation de l'invention. L'ensemble 320 est représenté en configuration de service aux figures 9 et 10.

Dans la mesure où l'ensemble 320 est similaire à l'ensemble 20, la description de l'ensemble 20 donnée ci-avant en relation avec les figures 1 à 5 peut être transposée à l'ensemble 320, à l'exception des différences notables énoncées ci-après.

Un élément ou un composant de l'ensemble 320 identique ou correspondant, par sa structure ou par sa fonction, à un élément ou à un composant de l'ensemble 20 porte la même référence numérique augmentée de 300.

On définit ainsi un élément 301, une membrane 302, un organe de maintien 303 et un support 322.

La figure 10 illustre un deuxième élément 301.2, une deuxième membrane 302.2, un deuxième organe de maintien 303.2 et un deuxième support 322.2. Comme cela est décrit ci-avant, les élements 301 et 301.2 coopèrent pour protéger un objet fragile entre la membrane 302 et la deuxième membrane 302.2.

De plus, les figures 9 et 10 illustrent un boîtier 310, qui enveloppe la majeure partie de l'élément 301 et du deuxième élément 301.2, ainsi qu'un couvercle 311 pour refermer le boîtier 310. Le boîtier 310 et le couvercle 311 sont en carton.

L'ensemble 320 diffère de l'ensemble 20, car le support 322 et le deuxième support 322.2 sont en carton et car la fixation de l'organe de maintien 303 sur le support 322 est réalisée par une liaison appui plan.

Les figures 11 et 12 illustrent un ensemble 420 conforme à un quatrième mode de réalisation de l'invention. L'ensemble 420 est représenté en configuration de service aux figures 11 et 12.

Dans la mesure où l'ensemble 320 est similaire à l'ensemble 20, la description de l'ensemble 20 donnée ci-avant en relation avec les figures 10 et 11 peut être transposée à l'ensemble 420, à l'exception des différences notables énoncées ci-après.

Un élément ou un composant de l'ensemble 420 identique ou correspondant, par sa structure ou par sa fonction, à un élément ou à un composant de l'ensemble 320 porte la même référence numérique augmentée de 100.

On définit ainsi un élément 401, une membrane 402, un organe de maintien 403, un boîtier 410 et un support 422.

L'ensemble 420 diffère de l'ensemble 320, car le boîtier 410 n'enveloppe qu'une partie de l'élément 401. En effet, l'ensemble 420 peut remplir la fonction de présentoir, par exemple pour présenter des pièces de bijouterie ou de joaillerie. La membrane 402 est transparente pour permettre de voir l'objet fragile.

En outre, l'ensemble 420 diffère de l'ensemble 320, car le boîtier 410 est monobloc avec le support 422.

Les figures 13, 14 et 15 illustrent un élément 501 conforme à un quatrième mode de réalisation de l'invention et en configuration de repos.

Dans la mesure où l'élément 501 est similaire à l'élément 1, la description de l'élément 1 donnée ci-avant en relation avec les figures 1 à 5 peut être transposée à l'élément 501, à l'exception des différences notables énoncées ci-après.

Un élément ou un composant de l'élément 501 identique ou correspondant, par sa structure ou par sa fonction, à un élément ou à un composant de l'élément 1 porte la même référence numérique augmentée de 500.

On définit ainsi l'élément 501, une membrane 502 et un organe de maintien 503 avec des segments 503.1, 503.2, 503.3 et 503.4.

L'élément 501 diffère de l'élément 1, notamment car les parties d'encliquetage sont formées par des tronçons 506 qui sont rectilignes et disjoints, au lieu de parties d'encliquetage 6.1 et 6.4 en forme de « L ».

Comme le montrent les figures 13 et 14, l'élément 501 présente des portions sécables 503.41 et équivalentes qui relient deux à deux les segments 503.1, 503.2, 503.3 et 503.4. Ainsi, la portion sécable 503.41 relie les segments 503.1 et 503.2.

Les portions sécables 503.41 et équivalentes sont configurées et dimensionnées pour permettre leur rupture sans outil par un opérateur exerçant donc un effort de cisaillement manuel.

Comme le montrent les figures 13 et 14, l'élément 501 ne présente pas d'arête vive entre ses surfaces principales, mais au contraire des congés de raccordement sensiblement circulaires. Une telle géométrie évite d'altérer la membrane 502 lors de sa solidarisation sur l'organe de maintien 503.

## Revendications

1. Élément (1 ; 101.1, 101.2 ; 301, 301.2 ; 401 ; 501), pour composer un emballage destiné à placer au moins un objet fragile en suspension, l'élément (1) comprenant au moins :
- une membrane (2 ; 102.1, 102.2 ; 302, 302.2 ; 402 ; 502) élastiquement déformable et adaptée pour recevoir au moins un objet fragile ; et
- un organe de maintien (3 ; 103.1, 103.2 ; 303, 303.2 ; 403 ; 503) de forme globalement annulaire et destiné à maintenir la membrane (2) en position de suspension, la membrane (2) étant solidarisée à l'organe de maintien (3) ;
l'élément (1) étant **caractérisé en ce que** l'organe de maintien (3) comprend au moins deux segments (3.1, 3.2, 3.3, 3.4 ; 503.1, 503.2, 503.3, 503.4), chaque segment (3.1, 3.2, 3.3, 3.4) étant solidarisé à la membrane (2), les segments (3.1, 3.2, 3.3, 3.4) étant rendus mobiles au moins entre :
- une configuration de repos, dans laquelle chaque distance (d) entre deux segments consécutifs (3.1, 3.2, 3.3, 3.4) est relativement petite ; et
- une configuration de service, dans laquelle chaque distance (D) entre deux segments consécutifs (3.1, 3.2, 3.3, 3.4) est relativement grande ;
la tension de la membrane (2 ; 102.1, 102.2 ; 302, 302.2 ; 402 ; 502) en configuration de service étant supérieure à la tension de la membrane (2 ; 102.1, 102.2 ; 302, 302.2 ; 402 ; 502) en configuration de repos.

2. Élément (1 ; 101.1, 101.2 ; 301, 301.2 ; 401 ; 501) selon la revendication 1, dans lequel, en configuration de repos, des segments consécutifs (3.1, 3.2, 3.3, 3.4 ; 503.1, 503.2, 503.3, 503.4) sont liés deux à deux par des portions sécables (3.41 ; 503.41), les segments (3.1, 3.2, 3.3, 3.4 ; 503.1, 503.2, 503.3, 503.4) étant rendus mobiles par rupture des portions sécables (3.41 ; 503.41).

3. Élément (1 ; 301, 301.2 ; 401 ; 501) selon l'une des revendications précédentes, dans lequel, en configuration de repos, l'organe de maintien (3) a globalement la forme d'un rectangle, de préférence aux sommets arrondis.

4. Élément (1 ; 301, 301.2 ; 401 ; 501) selon l'une des revendications précédentes, dans lequel l'organe de maintien (3 ; 103.1, 103.2 ; 303, 303.2 ; 403 ; 503) comprend au moins quatre segments (3.1, 3.2, 3.3, 3.4 ; 503.1, 503.2, 503.3, 503.4).

5. Élément (1 ; 301, 301.2 ; 401 ; 501) selon les revendications 3 et 4, dans lequel l'organe de maintien (3) comporte quatre segments (3.1, 3.2, 3.3, 3.4 ; 503.1, 503.2, 503.3, 503.4), chaque segment (3.1, 3.2, 3.3, 3.4 ; 503.1, 503.2, 503.3, 503.4) formant substantiellement une moitié d'un petit côté du rectangle et une moitié d'un grand côté du rectangle.

6. Élément (1 ; 101.1, 101.2 ; 301, 301.2 ; 401 ; 501) selon l'une des revendications précédentes, dans lequel la membrane (2) est solidarisée à l'organe de maintien (3) au niveau d'une région périphérique de la membrane (2), de préférence au niveau des bords de la membrane (2).

7. Ensemble (20 ; 120 ; 320 ; 420), pour placer au moins un objet fragile en suspension dans un emballage, l'ensemble (20 ; 120 ; 320 ; 420) comprenant au moins :
- deux éléments (1 ; 101.1, 101.2 ; 301, 301.2 ; 401 ; 501) selon l'une des revendications précédentes ;
- un boîtier (310 ; 410) adapté pour envelopper les éléments (1 ; 101.1, 101.2 ; 301, 301.2 ; 401 ; 501) totalement ou partiellement ; et
- deux supports (22 ; 122.1, 122.2 ; 322 ; 422) adaptés pour lier les éléments (1 ; 101.1, 101.2 ; 301, 301.2 ; 401 ; 501) au boîtier, chaque support (22 ; 122.1, 122.2 ; 322 ; 422) comprenant des moyens de fixation pour fixer un élément respectif (1 ; 101.1, 101.2; 301, 301.2; 401 ; 501) en configuration de service, les supports (22 ; 122.1, 122.2 ; 322 ; 422) étant agencés de façon à placer deux membranes respectives (2 ; 102.1, 102.2 ; 302, 302.2 ; 402 ; 502) en configuration de service à proximité et en face l'une de l'autre.

8. Ensemble (20 ; 120 ; 320 ; 420) selon la revendication 7, dans lequel les supports (22 ; 122.1, 122.2 ; 322 ; 422) sont agencés de façon à disposer deux membranes respectives (2 ; 102.1, 102.2 ; 302, 302.2 ; 402 ; 502) mutuellement en parallèle, et de préférence en contact.

9. Ensemble (20 ; 320 ; 420) selon l'une des revendications 7 à 8, dans lequel les membranes (2 ; 302, 302.2 ; 402 ; 502) sont substantiellement planes.

10. Ensemble (120) selon l'une des revendications 7 à 8, dans lequel les membranes (102) ont une forme substantiellement courbe.

11. Ensemble (20 ; 120) selon l'une des revendications 7 à 10, dans lequel les moyens de fixation sont adaptés pour réaliser un encliquetage élastique et réversible d'un élément (1 ; 101.1, 101.2) sur un support respectif (22 ; 122.1, 122.2).

12. Ensemble (20 ; 120) selon la revendication 11, dans lequel chaque segment (3.1, 3.2, 3.3, 3.4) comporte une partie d'encliquetage (6.1, 6.4) s'étendant en saillie sur une face opposée à la membrane (2 ; 102.1, 102.2 ; 302, 302.2 ; 402), et dans lequel les moyens de fixation sont formés par au moins une gorge d'encliquetage (23.1, 23.4) adaptée pour loger chaque partie d'encliquetage (6.1, 6.4).

13. Ensemble (20 ; 120) selon l'une des revendications 7 à 12, dans lequel les moyens de fixation s'étendent de manière globalement annulaire, les moyens de fixation ayant des dimensions supérieures respectivement aux dimensions d'un organe de maintien respectif (3 ; 103) en configuration de repos.

14. Ensemble (20 ; 120 ; 320 ; 420) selon la revendication 13, dans lequel les segments (3.1, 3.2, 3.3, 3.4 ; 503.1, 503.2, 503.3, 503.4) sont déplacés entre la configuration de repos et la configuration de service sur une distance (L3.1, L3.4) comprise entre 0,5 mm et 100 mm, de préférence entre 4 mm et 100 mm, de préférence encore entre 8 mm et 40 mm.

## Patentansprüche

1. Element (1; 101.1, 101.2; 301, 301.2; 401; 501), zum Bilden einer Verpackung, die dazu gedacht ist, um mindestens einen zerbrechlichen Gegenstand aufzuhängen, wobei das Element (1) mindestens Folgendes umfasst:
- eine Membrane (2; 102.1, 102.2; 302, 302.2; 402; 502), die elastisch verformbar und geeignet ist, um mindestens einen zerbrechlichen Gegenstand aufzunehmen; und
- ein insgesamt ringförmiges Halteorgan (3; 103.1, 103.2; 303, 303.2; 403; 503), das dazu gedacht ist, um die Membrane (2) in einer Hängeposition zu halten, wobei die Membrane (2) mit dem Halteorgan (3) fest verbunden ist;
wobei das Element (1) **dadurch gekennzeichnet ist, dass** das Halteorgan (3) mindestens zwei Segmente (3.1, 3.2, 3.3, 3.4; 503.1, 503.2, 503.3, 503.4), umfasst, wobei jedes Segment (3.1, 3.2, 3.3, 3.4) mit der Membrane (2) fest verbunden ist, wobei die Segmente (3.1, 3.2, 3.3, 3.4) beweglich gemacht werden mindestens zwischen:
- einer Ruhekonfiguration, in der jeder Abstand (d) zwischen zwei aufeinanderfolgenden Segmenten (3.1, 3.2, 3.3, 3.4) relativ klein ist; und
- einer Betriebskonfiguration, in der jeder Abstand (D) zwischen zwei aufeinanderfolgenden Segmenten (3.1, 3.2, 3.3, 3.4) relativ groß ist;
wobei die Spannung der Membrane (2; 102.1, 102.2; 302, 302.2; 402; 502) in der Betriebskonfiguration größer als die Spannung der Membrane (2; 102.1, 102.2; 302, 302.2; 402; 502) in der Ruhekonfiguration ist.

2. Element (1; 101.1, 101.2; 301, 301.2; 401; 501) nach Anspruch 1, wobei in der Ruhekonfiguration aufeinanderfolgende Segmente (3.1, 3.2, 3.3, 3.4; 503.1, 503.2, 503.3, 503.4) paarweise durch trennbare Abschnitte (3.41; 503.41) verbunden sind, wobei die Segmente (3.1, 3.2, 3.3, 3.4; 503.1, 503.2, 503.3, 503.4) durch das Abbrechen der trennbaren Abschnitte (3.41; 503.41) beweglich gemacht werden.

3. Element (1; 301, 301.2; 401; 501) nach einem der vorhergehenden Ansprüche, wobei in der Ruhekonfiguration das Halteorgan (3) insgesamt die Form eines Rechtecks, bevorzugt mit abgerundeten Ecken, aufweist.

4. Element (1; 301, 301.2; 401; 501) nach einem der vorhergehenden Ansprüche, wobei das Halteorgan (3; 103.1, 103.2; 303, 303.2; 403; 503) mindestens vier Segmente (3.1, 3.2, 3.3, 3.4; 503.1, 503.2, 503.3, 503.4) umfasst.

5. Element (1; 301, 301.2; 401; 501) nach Anspruch 3 und 4, wobei das Halteorgan (3) vier Segmente (3.1, 3.2, 3.3, 3.4; 503.1, 503.2, 503.3, 503.4) umfasst, wobei jedes Segment (3.1, 3.2, 3.3, 3.4; 503.1, 503.2, 503.3, 503.4) im Wesentlichen eine Hälfte einer kurzen Seite des Rechtecks und eine Hälfte einer langen Seite des Rechtecks bildet.

6. Element (1; 101.1, 101.2; 301, 301.2; 401; 501) nach einem der vorhergehenden Ansprüche, wobei die Membrane (2) mit dem Halteorgan (3) an einem umlaufenden Bereich der Membrane (2), bevorzugt an den Rändern der Membrane (2), fest verbunden ist.

7. Einheit (20; 120; 320; 420), um mindestens einen zerbrechlichen Gegenstand in einer Verpackung aufzuhängen, wobei die Einheit (20; 120; 320; 420) mindestens Folgendes umfasst:
- zwei Elemente (1; 101.1, 101.2; 301, 301.2; 401; 501) nach einem der vorhergehenden Ansprüche;
- ein Gehäuse (310; 410), das geeignet ist, um die Elemente (1; 101.1, 101.2; 301, 301.2; 401; 501) ganz oder teilweise einzuhüllen; und
- zwei Träger (22; 122.1, 122.2; 322; 422), die geeignet sind, um die Elemente (1; 101.1, 101.2; 301, 301.2; 401; 501) mit dem Gehäuse zu verbinden, wobei jeder Träger (22; 122.1, 122.2; 322; 422) Befestigungsmittel umfasst, um ein jeweiliges Element (1; 101.1, 101.2; 301, 301.2; 401; 501) in der Betriebskonfiguration zu befestigen, wobei die Träger (22; 122.1, 122.2; 322; 422) derart angeordnet sind, dass zwei jeweilige Membranen (2; 102.1, 102.2; 302, 302.2; 402; 502) in der Betriebskonfiguration nahe aneinander und einander gegenüber angeordnet sind.

8. Einheit (20; 120; 320; 420) nach Anspruch 7, wobei die Träger (22; 122.1, 122.2; 322; 422) derart angeordnet sind, dass zwei jeweilige Membranen (2; 102.1, 102.2; 302, 302.2; 402; 502) zueinander parallel und bevorzugt in Kontakt angeordnet sind.

9. Einheit (20; 320; 420) nach einem der Ansprüche 7 bis 8, wobei die Membranen (2; 302, 302.2; 402; 502) im Wesentlichen flach sind.

10. Einheit (120) nach einem der Ansprüche 7 bis 8, wobei die Membranen (102) eine im Wesentlichen gebogene Form aufweisen.

11. Einheit (20; 120) nach einem der Ansprüche 7 bis 10, wobei die Befestigungsmittel geeignet sind, um ein elastisches und umkehrbares Einrasten eines Elements (1; 101.1, 101.2) an einem jeweiligen Träger (22; 122.1, 122.2) auszuführen.

12. Einheit (20; 120) nach Anspruch 11, wobei jedes Segment (3.1, 3.2, 3.3, 3.4) einen Einrastteil (6.1, 6.4) umfasst, der sich auf einer der Membrane (2; 102.1, 102.2; 302, 302.2; 402) gegenüberliegenden Seite vorstehend erstreckt, und wobei die Befestigungsmittel durch mindestens eine Einrastrille (23.1, 23.4) gebildet werden, die geeignet ist, um jeden Einrastteil (6.1, 6.4) aufzunehmen.

13. Einheit (20; 120) nach einem der Ansprüche 7 bis 12, wobei sich die Befestigungsmittel insgesamt ringförmig erstrecken, wobei die Befestigungsmittel Dimensionen aufweisen, die jeweils größer als die Dimensionen eines jeweiligen Halteorgans (3; 103) in der Ruhekonfiguration sind.

14. Einheit (20; 120; 320; 420) nach Anspruch 13, wobei die Segmente (3.1, 3.2, 3.3, 3.4; 503.1, 503.2, 503.3, 503.4) zwischen der Ruhekonfiguration und der Betriebskonfiguration um einen Abstand (L3.1, L3.4) zwischen 0,5 mm und 100 mm, bevorzugt zwischen 4 mm und 100 mm, weiter bevorzugt zwischen 8 mm und 40 mm, verschoben werden.

## Claims

1. An element (1; 101.1; 101.2; 301, 301.2; 401; 501), for composing a package intended for placing at least one fragile suspended object, the element (1) comprising at least:
- a membrane (2; 102.1, 102.2; 302, 302.2; 402; 502) elastically deformable and adapted to receive at least one fragile object; and
- a holding member (3; 103.1, 103.2; 303, 303.2; 403; 503) having an overall annular shape and intended to hold the membrane (2) in suspended position, the membrane (2) being secured to the holding member (3);
the element (1) being **characterized in that** the holding member (3) comprises at least two segments (3.1, 3.2, 3.3, 3.4; 503.1, 503.2, 503.3, 503.4), each segment (3.1, 3.2, 3.3, 3.4) being secured to the membrane (2), the segments (3.1, 3.2, 3.3, 3.4) being movable at least between:
- a rest configuration, wherein each distance (d) between two consecutive segments (3.1, 3.2, 3.3, 3.4) is relatively small; and
- a service configuration, wherein each distance (D) between two consecutive segments (3.1, 3.2, 3.3, 3.4) is relatively large;
the tension of the membrane (2; 102.1, 102.2; 302, 302.2; 402; 502) in the service configuration being higher than the tension of the membrane (2; 102.1, 102.2; 302, 302.2; 402; 502) in the rest configuration.

2. The element (1; 101.1, 101.2; 301, 301.2; 401; 501) according to claim 1, wherein, in the rest configuration, consecutive segments (3.1, 3.2, 3.3, 3.4; 503.1, 503.2, 503.3, 503.4) are linked pairwise by breakable portions (3.41; 503.41), the segments (3.1, 3.2, 3.3, 3.4, 503.1, 503.2, 503.3, 503.4) being made movable by rupture of the breakable portions (3.41; 503.41).

3. The element (1; 301, 301.2; 401; 501) according to any of the preceding claims, wherein, in the rest configuration, the holding member (3) has generally the shape of a rectangle, preferably with rounded vertexes.

4. The element (1; 301, 301.2; 401; 501) according to any of the preceding claims, wherein the holding member (3; 103.1, 103.2; 303, 303.2; 403; 503) comprises at least four segments (3.1, 3.2, 3.3, 3.4; 503.1, 503.2, 503.3, 503.4).

5. The element (1; 301, 301.2; 401; 501) according to claims 3 and 4, wherein the holding member (3) includes four segments (3.1, 3.2, 3.3, 3.4; 503.1, 503.2, 503.3, 503.4), each segment (3.1, 3.2, 3.3, 3.4; 503.1, 503.2, 503.3, 503.4) substantially forming one half of a small side of the rectangle and one half of a large side of the rectangle.

6. The element (1; 101.1, 101.2; 301, 301.2; 401; 501) according to any of the preceding claims, wherein the membrane (2) is secured to the holding member (3) at a peripheral region of the membrane (2), preferably at the edges of the membrane (2).

7. An assembly (20; 120; 320; 420), for placing at least one fragile suspended object in a package, the assembly (20; 120; 320; 420) comprising at least:
- two elements (1; 101.1, 101.2; 301, 301.2; 401; 501) according to any of the preceding claims;
- a casing (310; 410) adapted to envelop the elements (1; 101.1, 101.2; 301, 301.2; 401; 501) entirely or partially; and
- two supports (22; 122.1, 122.2; 322; 422) adapted to link the elements (1; 101.1, 101.2; 301, 301.2; 401; 501) to the casing, each support (22; 122.1, 122.2; 322; 422) comprising fastening means to fasten a respective element (1; 101.1, 101.2; 301, 301.2; 401; 501) in service configuration, the supports (22; 122.1, 122.2; 322; 422) being arranged so as to place two respective membranes (2; 102.1, 102.2; 302, 302.2; 402; 502), in the service configuration, close to one another and opposite to one another.

8. The assembly (20; 120; 320; 420) according to claim 7, wherein the supports (22; 122.1, 122.2; 322; 422) are arranged so as to mutually dispose two respective membranes (2; 102.1, 102.2; 302, 302.2; 402; 502) in parallel, and preferably in contact.

9. The assembly (20; 320; 420) according to any of claims 7 to 8, wherein the membranes (2; 302, 302.2; 402; 502) are substantially planar.

10. The assembly (120) according to any of claims 7 to 8, wherein the membranes (102) have a substantially curved shape.

11. The assembly (20; 120) according to any of claims 7 to 10, wherein the fastening means are adapted to perform a reversible and elastic snap action of an element (1; 101.1, 101.2) on a respective support (22; 122.1, 122.2).

12. The assembly (20; 120) according to claim 11, wherein each segment (3.1, 3.2, 3.3, 3.4) includes a snap portion (6.1, 6.4) extending in projection on a side opposite to the membrane (2; 102.1, 102.2; 302, 302.2; 402), and wherein the fastening means are formed by at least one snap groove (23.1, 23.4) adapted to accommodate each snap portion (6.1, 6.4).

13. The assembly (20, 120) according to any of claims 7 to 12 , wherein the fastening means extend in an overall annular manner, the fastening means having dimensions respectively higher than the dimensions of a respective holding member (3, 103) in the rest configuration.

14. The assembly (20; 120; 320; 420) according to claim 13, wherein the segments (3.1, 3.2, 3.3, 3.4; 503.1, 503.2, 503.3, 503.4) are moved between the rest configuration and the service configuration over a distance (L3.1, L3.4) ranging between 0.5 mm and 100 mm, preferably between 4 mm and 100 mm, more preferably between 8 mm and 40 mm.
